# FASCICULE DE BREVET EUROPEEN

(11) **EP 1 008 742 B1**
(45) Date de publication et mention de la délivrance du brevet: **17.03.2004**
(21) Numéro de dépôt: 99403015.3
(22) Date de dépôt: 03.12.1999
(51) Int. Cl.: F02D 41/22

(54) **Procédé de contrôle d'un moteur à combustion interne**
Verfahren zur Steuerung einer Brennkraftmaschine
Method to control an internal combustion engine

(30) Priorité: 08.12.1998 FR 9815485
(43) Date de publication de la demande: 14.06.2000
(73) Titulaire: Renault s.a.s., 92100 Boulogne Billancourt (FR)
(72) Inventeur: Regnard de Lagny, Joseph, 91290 La Norville (FR)
(74) Mandataire: Srour, Elie

(56) Documents cités:
- EP-A- 0 507 500
- FR-A- 2 700 994
- FR-A- 2 711 188
- FR-A- 2 762 359
- PATENT ABSTRACTS OF JAPAN vol. 007, no. 230 (M-249), 12 octobre 1983 (1983-10-12) & JP 58 124028 A (NIPPON DENSO KK), 23 juillet 1983 (1983-07-23)

## Description

La présente invention relève du domaine des procédés de contrôle de moteurs à combustion interne, notamment de moteurs équipés d'un système d'injection de carburant à haute pression.

Les systèmes d'injection pour moteur dits "à rampe commune" intègrent des tuyauteries contenant du carburant à de très hauts niveaux de pression, de une à plusieurs centaines de bars. Une fuite de carburant sur ces circuits par défaillance d'un des composants entraînant une fuite ou surpression susceptible de générer une fuite, présente donc un risque grave pour l'utilisateur d'arrêt intempestif du moteur et/ou d'incendie du véhicule. Il est donc nécessaire, si ce type de problème survient, de pouvoir rapidement en informer le conducteur et d'arrêter l'alimentation en carburant et par voie de conséquence le véhicule en maintenant une sécurité aussi importante que possible pour ses passagers et pour son environnement extérieur.

Il peut également être nécessaire, si une fuite ou un risque de fuite a été détecté et mémorisé par le calculateur de contrôle moteur, de restreindre, jusqu'à vérification et, si nécessaire, réparation par un garagiste et effacement du défaut mémorisé, les performances du moteur afin :
- d'inciter l'utilisateur à faire rapidement contrôler son véhicule,
- de l'obliger, ou d'obliger un nouvel utilisateur du véhicule non averti de l'incident, à un roulage prudent, afin d'éviter, si le défaut réapparaît, une coupure moteur dans des conditions dangereuses pour les occupants du véhicule et l'environnement.

Les systèmes d'injection connus pour moteur à rampe commune disposent de stratégies de surveillance de la pression régnant dans le circuit de carburant.

Si ces stratégies font apparaître un défaut, le calculateur réagit en interrompant immédiatement l'alimentation en carburant, et en plaçant en position d'arrêt tous les actionneurs du circuit carburant, d'où un arrêt instantané du fonctionnement du moteur.

Les solutions antérieures conduisent, en cas de fuite présumée sur le circuit carburant, à une coupure moteur brutale et imprévue pour le conducteur. Celui-ci perd toute possibilité d'action sur le moteur et ne peut plus compter que sur les freins du véhicule pour s'arrêter.

Cette situation, très stressante pour le conducteur, peut être extrêmement dangereuse selon les conditions de roulage du véhicule lorsqu'elle survient par exemple en cas de dépassement, accélération, roulage rapide sur voie de gauche d'une autoroute, virage, etc.

De plus, si le véhicule est équipé d'une transmission automatique, celle-ci réagira à la coupure moteur en se désaccouplant. Le moteur ne sera donc plus entraîné par le véhicule. Les systèmes d'assistance à la conduite entraînés par le moteur, assistance de direction, assistance de freinage, deviendront donc inopérants, ce qui accentuera encore le danger de la situation.

Enfin, après une coupure moteur provoquée par le calculateur de contrôle moteur sur détection de fuite, le moteur peut être redémarré, sans que son fonctionnement soit affecté par la défaillance précédente. Celle-ci peut donc se reproduire à tout instant, sans que le conducteur en soit averti par un fonctionnement particulier du moteur.

La présente invention a pour objet de proposer un procédé de contrôle d'un moteur à combustion interne remédiant aux inconvénients des procédés connus.

La présente invention a pour objet de proposer un procédé de contrôle dans lequel on avertit le conducteur du défaut tout en lui laissant le temps d'arrêter le véhicule dans des conditions de sécurité satisfaisantes.

Le procédé de contrôle d'un moteur à combustion interne d'un véhicule, selon l'invention, comprend les étapes suivantes : la détection d'un risque de fuite provoque le déclenchement d'un moyen d'alerte du conducteur, une limitation des performances du moteur, et un arrêt différé du moteur.

Avantageusement, on active un voyant indiquant un défaut du moteur, on active un voyant indiquant au conducteur de s'arrêter immédiatement et on désactive des moyens anti-à-coups du moteur.

Avantageusement, on limite la puissance fournie par le moteur en fonction de la durée écoulée depuis la détection du risque de fuite. On peut limiter la puissance fournie par le moteur de façon décroissante en fonction de la durée écoulée depuis la détection du risque de fuite. On peut limiter la puissance fournie par le moteur à une valeur très faible pendant une durée déterminée, de façon à provoquer un à-coup perceptible par le conducteur.

Avantageusement, on provoque l'arrêt du moteur après un délai prédéterminé écoulé depuis la détection du risque de fuite.

Dans un mode de réalisation de l'invention, on provoque l'arrêt du moteur lorsque la pression de carburant dans un système d'injection du moteur devient inférieure à un seuil prédéterminé.

Dans un mode de réalisation de l'invention, on provoque l'arrêt du moteur lorsque la vitesse du véhicule est inférieure à un seuil prédéterminé pendant une durée prédéterminée.

Dans un mode de réalisation de l'invention, on interdit un redémarrage après détection d'un risque de fuite et arrêt du moteur.

Dans un autre mode de réalisation de l'invention, on limite le régime du moteur après détection d'un risque de fuite et arrêt du moteur.

Dans un autre mode de réalisation de l'invention, on limite le couple du moteur après détection d'un risque de fuite et arrêt du moteur.

La solution proposée permet, lors de la détection par le système de contrôle moteur d'une fuite présumée sur le circuit de carburant, d'en avertir le conducteur, et de lui laisser un temps et un niveau de fonctionnement moteur suffisants pour stopper son véhicule dans des conditions de sécurité améliorées pour les passagers du véhicule et pour l'environnement extérieur.

Cette solution ne suppose pas de modifications des stratégies de surveillance de pression du circuit carburant et de détection des fuites sur ce circuit propres à chaque calculateur de contrôle moteur, mais uniquement de la réaction du système à la détection d'un tel défaut. Elle est également sans impact sur les stratégies d'arrêt moteur de chaque calculateur de contrôle moteur.

La solution proposée permet :
- d'avertir de façon anticipée le conducteur de l'imminence d'une coupure du moteur
   . par l'allumage immédiat d'un voyant d'alerte (spécifique ou partagé )
   . par un fonctionnement du moteur "dégradé" mais permettant de poursuivre temporairement le roulage
   . par une diminution progressive des performances du moteur
- de lui permettre d'adapter son comportement en conséquence
- en conséquence, de limiter le stress du conducteur et son appréhension vis-à-vis de ce type de défaillance
- de limiter les risques d'incendie du véhicule par :
   . interruption de l'alimentation en carburant du moteur
   . effondrement rapide des niveaux de pression carburant dans le circuit haute pression du moteur
   . éventuellement, déclenchement d'un système d'extinction d'incendie sous capot moteur
- de ne provoquer volontairement la coupure du moteur que, selon la première de ces conditions réalisées :
   . la pression de carburant mesurée dans le circuit haute pression est devenue inférieure, depuis un temps réglable à une valeur de pression réglable (pression minimale permettant l'ouverture des injecteurs)
   . après l'écoulement d'un temps suffisant pour que le conducteur ait pu placer son véhicule dans des conditions de roulage telles qu'une coupure moteur ne le place pas en situation de danger immédiat
   . le véhicule a atteint une telle situation, véhicule arrêté ou roulant à très faible allure
- dans le cas d'un nouveau démarrage du moteur sans réparation préalable, de limiter fortement les performances du moteur, voire d'interdire son démarrage, afin :
   . d'éviter à un conducteur non averti d'utiliser un véhicule potentiellement dangereux dans des conditions d'utilisation non sûres
   . de permettre (selon le choix d'autorisation ou non d'un démarrage sans réparation) au conducteur de rejoindre un garage par ses propres moyens.

La présente invention sera mieux comprise à l'étude de la description détaillée d'un mode de réalisation de l'invention pris à titre d'exemple nullement limitatif et illustré par les dessins annexés, sur lesquels :
la figure 1 est un schéma de la surveillance du circuit de carburant;
la figure 2 est un schéma de réaction en cas de risque de fuite;
la figure 3 est un schéma de la procédure d'alerte du conducteur;
la figure 4 est un schéma de limitation des performances du moteur;
la figure 5 est un schéma illustrant les conditions de coupure du moteur; et
la figure 6 est un schéma de réaction après mémorisation du risque de fuite.

Comme on peut le voir sur la figure 1, le système de contrôle du moteur comprend un module de surveillance de la haute pression capable d'émettre en sortie une valeur booléenne appelée risque-fuite qui décrit de façon générique la présence d'une panne quelconque, détectée par le module de surveillance de la haute pression et pouvant signifier une fuite sur le circuit de carburant. Le module de surveillance de la haute pression reçoit en entrée les valeurs de pression d'injection de consigne, de pression d'injection mesurée, de régime du moteur, de commande de la pression et de démarrage du moteur. A titre d'exemple, un risque de fuite peut se produire en cas de pression mesurée inférieure à une pression minimale ou supérieure à une valeur maximale, ou encore en cas d'écart de la boucle de régulation. La valeur risque-fuite-mem est de type booléen et décrit de façon générique la présence en mémoire d'une panne correspondant à un risque de fuite.

La figure 2 illustre la réaction du système à la présence d'un risque de fuite sur le circuit de carburant du moteur (risque-fuite = 1). Ainsi, sur détection d'un risque de fuite, trois actions sont déclenchées, une alerte du conducteur, voir figure 3, une limitation de la volonté du conducteur et donc des performances du moteur, voir figure 4, et une procédure d'arrêt du moteur provoquée, voir figure 5.

Comme on peut le voir sur la figure 3, lorsque la variable risque-fuite prend la valeur 1, on allume un voyant de défaut du système présent en général sur le tableau de bord du véhicule et qui indique une défaillance du système de contrôle du moteur. Ce voyant, selon le type de contrôle de moteur et/ou le véhicule considéré, peut être partagé ou non avec d'autres systèmes électroniques ou être multifonctions. Ce voyant peut servir par exemple en cas de défaut du système d'injection et comme voyant témoin de préchauffage.

Selon la définition du véhicule et/ou le système de contrôle moteur, il peut également être prévu un voyant d'alerte, éventuellement partagé avec d'autres systèmes, destiné à avertir le conducteur d'un danger et à lui demander un arrêt immédiat, par exemple un témoin STOP de couleur rouge.

Enfin, les systèmes de contrôle de moteur, notamment de moteur à rampe commune, disposent de stratégies visant à réduire les à-coups du moteur. Ces stratégies sont immédiatement inhibées. Ceci permet, si le conducteur ne regarde pas son tableau de bord et/ou si le voyant de défaut système ou d'alerte était déjà allumé en raison d'une autre anomalie, de l'avertir du défaut par un fonctionnement dégradé du moteur présentant des à-coups.

Comme on peut le voir sur la figure 4, la variable temps-fuite totalise la durée écoulée depuis l'apparition du défaut, c'est-à-dire depuis que la variable risque-fuite a pris la valeur 1. La variable temps-fuite n'est remise à 0 qu'après une réinitialisation du calculateur de contrôle du moteur. La variable volonté-conducteur désigne de façon générale la volonté d'accélération du conducteur. Selon le système de contrôle du moteur, elle peut être exprimée en :
- millivolts de tension liée à la position de la pédale d'accélérateur,
- pourcentage de charge,
- milligrammes de carburant injecté par injection,
- Newtons-mètres.

En fonction de la variable temps-fuite, une cartographie limitation-fuite fournit une valeur maximale qui vient limiter la volonté du conducteur. Hors défaut pouvant signifier une fuite, c'est-à-dire si la variable risque-fuite est à 0, cette valeur maximale est remplacée par une valeur calibrable Volonté-max. On peut ainsi avertir physiquement le conducteur de la présence d'un défaut majeur par une coupure complète ou quasi complète de l'injection pendant un temps bref par limitation de la variable Volonté-conducteur à une valeur très faible voire nulle pendant quelques millisecondes après l'apparition du défaut, d'où un à-coup très perceptible, et éventuellement, de réduire ensuite progressivement les performances du moteur. On bénéficie donc d'une grande souplesse de calibration dans la gestion de ce mode dégradé.

En d'autres termes, en fonctionnement normal, risque-fuite = 0, la variable Volonté-conducteur n'est pas modifiée, sauf à atteindre des valeurs maximales à ne pas dépasser liées au moteur lui-même et correspondant à la variable Volonté-max. En cas de défaut, risque-fuite = 1, les performances du moteur sont limitées à la valeur limitation-fuite.

La figure 5 illustre dans quelles conditions le contrôle du moteur provoque, en cas de risque de fuite, l'arrêt du moteur. L'arrêt du moteur est commandé lorsque le défaut, risque-fuite = 1, est apparu depuis plus d'un certain temps, c'est-à-dire si temps-fuite est supérieur à Tmax-fuite. Tmax-fuite est calibrable et peut être choisi selon différents critères :
- temps après lequel on craint, dans le cas d'une fuite réelle, que le carburant puisse atteindre des parties du véhicule suffisamment chaudes pour provoquer son inflammation;
- temps estimé suffisant pour permettre au conducteur de placer son véhicule dans des conditions de fonctionnement telles qu'une coupure du moteur ne présente pas de risque grave pour les occupants du véhicule et/ou son environnement extérieur.

Lorsque la pression de carburant mesurée dans la rampe commune (pression-mesurée) est inférieure depuis plus d'un certain temps Tmax2-fuite à une valeur minimale calibrable Pmin-injection, on provoque là encore l'arrêt du moteur. La temporisation Tmax2-fuite permet de s'affranchir d'éventuelles pulsations de pression dans la rampe commune. La valeur Pmin-injection peut être choisie selon différents critères :
- pression minimale en deçà de laquelle les injecteurs ne s'ouvrent plus. En effet, si le système n'est plus capable d'assurer l'injection de carburant, il est inutile de maintenir l'alimentation en carburant, qui ne ferait qu'accroître le risque d'incendie sans éviter la coupure du moteur.
- pression hors du domaine de fonctionnement du moteur, telle qu'une pression inférieure, en conditions normales de fonctionnement, suppose une fuite très importante sur le circuit de carburant du véhicule.

Enfin, on provoque l'arrêt du moteur si la vitesse mesurée du véhicule Vitesse-véhi est inférieure, depuis plus d'un certain temps Tmax-arrêt à une valeur minimale calibrable Vmin-arrêt. En cas de défaut du capteur de vitesse du véhicule illustré par la variable Vitesse-valide = 0, on bascule la valeur de vitesse du véhicule mesurée Vitesse-véhi par une valeur de remplacement Vitesse-rempl, afin d'éviter une coupure du moteur à haute vitesse.

La temporisation Tmax-arrêt permet d'éviter de couper le moteur en cas de perturbation momentanée du capteur de vitesse de véhicule ou en cas de ralentissement bref du véhicule, par exemple en cas de blocage des roues lors d'un freinage.

La valeur Vmin-arrêt peut être choisie en fonction de la vitesse en deçà de laquelle on considère qu'une coupure du moteur provoquée est sans risque pour les occupants du véhicule et/ou son environnement ou en fonction de la vitesse en deçà de laquelle on considère que le véhicule est arrêté.

La figure 6 illustre la réaction du système après mémorisation du risque de fuite. Cette réaction ne se produit qu'après réinitialisation du système. La variable type-fuite-mem indique le type de la panne mémorisée, par exemple sur ou sous pression, écart de boucle, etc. Le voyant défaut système est maintenu allumé en cas de risque de fuite mémorisée, risque-fuite-mem = 1. A partir de l'information type-fuite-mem, une table Tab-mod-deg sélectionne l'un des trois modes dégradés possibles :
1°/ refus de gavage du carburant : le circuit d'alimentation en carburant est maintenu inactif, par exemple par maintien à l'arrêt de la pompe électrique à carburant. On interdit donc le démarrage du véhicule. Ce mode dégradé peut être sélectionné par exemple en cas de panne mémorisée de type pression inférieure à une valeur minimale, qui peut résulter d'une très forte fuite. Autoriser l'alimentation en carburant présenterait un risque majeur d'incendie, sans doute sans permettre le démarrage du moteur, la pression risquant d'être inférieure à la pression minimale d'injection.
2°/ ralenti accéléré : la variable Volonté-conducteur est forcée à 0 et le régime de ralenti prend une valeur fixe, ce qui permet au conducteur de rejoindre un garage en roulage lent. Ce mode dégradé peut par exemple être sélectionné en cas de panne mémorisée de type écart de boucle qui peut résulter d'une fuite moyenne. L'utilisation d'un ralenti accéléré permet donc d'autoriser le conducteur à rejoindre un garage par ses propres moyens, en limitant la quantité de carburant émise à l'extérieur, sous réserve que ce carburant ne s'écoule pas en direction de parties chaudes du moteur.
3°/ limitation du couple maximal : la variable Volonté-conducteur est limitée de façon permanente par une valeur maximale en fonction du régime du moteur, ce qui permet au conducteur de rejoindre un garage ou son domicile, dans des conditions de roulage moins sévères que le ralenti accéléré. Ce mode dégradé peut par exemple être sélectionné en cas de panne mémorisée de type surpression. En effet, ce type de panne se produit essentiellement lors d'une demande de pression forte, c'est-à-dire à forte charge.

Bien évidemment, si l'un de ces modes dégradés est actif et qu'un nouveau défaut survient dans la surveillance de pression de carburant, la stratégie précédemment décrite s'applique à nouveau.

## Revendications

1. Procédé de contrôle d'un moteur à combustion interne d'un véhicule, dans lequel la détection d'un risque de fuite dans un système d'injection du moteur provoque le déclenchement d'un moyen d'alerte du conducteur, une limitation des performances du moteur, et un arrêt différé du moteur.

2. Procédé selon la revendication 1, dans lequel on active un voyant indiquant un défaut du moteur, on active un voyant indiquant au conducteur de s'arrêter immédiatement et on désactive des moyens anti-à-coups du moteur.

3. Procédé selon l'une quelconque des revendications précédentes, dans lequel on limite la puissance fournie par le moteur en fonction de la durée écoulée depuis la détection du risque de fuite.

4. Procédé selon l'une quelconque des revendications précédentes, dans lequel on provoque l'arrêt du moteur après un délai prédéterminé écoulé depuis la détection du risque de fuite.

5. Procédé selon l'une quelconque des revendications précédentes, dans lequel on provoque l'arrêt du moteur lorsque la pression de carburant dans un système d'injection du moteur devient inférieure à un seuil prédéterminé.

6. Procédé selon l'une quelconque des revendications précédentes, dans lequel on provoque l'arrêt du moteur lorsque la vitesse du véhicule est inférieure à un seuil prédéterminé pendant une durée prédéterminée.

7. Procédé selon l'une quelconque des revendications précédentes, dans lequel on interdit un redémarrage après détection d'un risque de fuite et arrêt du moteur.

8. Procédé selon l'une quelconque des revendications précédentes, dans lequel on limite le régime du moteur après détection d'un risque de fuite et arrêt du moteur.

9. Procédé selon l'une quelconque des revendications précédentes, dans lequel on limite le couple du moteur après détection d'un risque de fuite et arrêt du moteur.

## Claims

1. A control method for an internal combustion engine of a vehicle, in which the detection of a risk of leakage in an injection system of the engine triggers a warning means for the driver, a limitation of the engine performance, and a delayed stoppage of the engine.

2. A method as claimed in claim 1, in which a warning light indicating a defect of the engine is activated, a warning light warning the driver to stop immediately is activated and anti-jolt means of the engine are de-activated.

3. A method as claimed in any one of the preceding claims, in which the power supplied by the engine is limited as a function of the period that has elapsed since the detection of the risk of leakage.

4. A method as claimed in any one of the preceding claims, in which the engine is caused to stop after a predetermined period has elapsed since the detection of the risk of leakage.

5. A method as claimed in any one of the preceding claims, in which the engine is caused to stop when the fuel pressure in an injection system of the engine becomes lower than a predetermined threshold.

6. A method as claimed in any one of the preceding claims, in which the engine is caused to stop when the speed of the vehicle is lower than a predetermined threshold for a predetermined period.

7. A method as claimed in any one of the preceding claims, in which restarting is prohibited after detection of a risk of leakage and stoppage of the engine.

8. A method as claimed in any one of the preceding claims, in which the speed of the engine is limited after detection of a risk of leakage and stoppage of the engine.

9. A method as claimed in any one of the preceding claims, in which the torque of the engine is limited after detection of a risk of leakage and stoppage of the engine.

## Patentansprüche

1. Verfahren zur Steuerung eines Verbrennungsmotors eines Fahrzeugs, nach welchem das Erkennen einer Gefahr eines Lecks in einem Einspritzsystem des Motors das Auslösen eines Mittels zum Alarm des Fahrers, eine Begrenzung der Leistung des Motors und ein aufgeschobenes Abstellen des Motors verursacht.

2. Verfahren nach Anspruch 1, nach welchem ein Warnlicht zur Anzeige eines Motorfehlers aktiviert wird, ein Warnlicht aktiviert wird, das dem Fahrer anzeigt, sofort anzuhalten und die Anti-Klopf-Mittel des Motors deaktiviert werden.

3. Verfahren nach einem der vorigen Ansprüche, nach welchem die von dem Motor erbrachte Kraft abhängig von der seit der Erkennung der Gefahr eines Lecks verlaufenen Zeit begrenzt wird.

4. Verfahren nach einem der vorigen Ansprüche, nach welchem nach Ablauf einer vorherbestimmten Verzögerung seit dem Erkennen der Gefahr eines Lecks das Abstellen des Motors verursacht wird.

5. Verfahren nach einem der vorigen Ansprüche, nach welchem das Abstellen des Motors verursacht wird, wenn der Druck des Kraftstoffs in einem Einspritzsystem des Motors niedriger wird als eine vorherbestimmte Schwelle.

6. Verfahren nach einem der vorigen Ansprüche, nach welchem das Abstellen des Motors verursacht wird, wenn während einer vorherbestimmten Dauer die Geschwindigkeit des Fahrzeugs kleiner ist als eine vorherbestimmte Schwelle.

7. Verfahren nach einem der vorigen Ansprüche, nach welchem man das Wiederanfahren untersagt nach Erkennen einer Gefahr eines Lecks und Abstellen des Motors.

8. Verfahren nach einem der vorigen Ansprüche, nach welchem die Drehzahl des Motors begrenzt wird nach Erkennen einer Gefahr eines Lecks und Abstellen des Motors.

9. Verfahren nach einem der vorigen Ansprüche, nach welchem das Drehmoment des Motors begrenzt wird nach Erkennen einer Gefahr eines Lecks und Abstellen des Motors.
